# FASCICULE DE BREVET EUROPEEN

(11) **EP 0 652 063 B1**
(45) Date de publication et mention de la délivrance du brevet: **20.10.1999**
(21) Numéro de dépôt: 94402482.7
(22) Date de dépôt: 03.11.1994
(51) Int. Cl.: B22D 29/00, B22D 31/00

(54) **Dispositif de débourrage de noyaux de coulée de pièces de fonderie**
Vorrichtung zum Entkernen von Gussstücken
Knock-out device for casting cores

(30) Priorité: 05.11.1993 FR 9313208
(43) Date de publication de la demande: 10.05.1995
(73) Titulaire: MASSIN S.A., F-08140 Bazeilles (FR)
(72) Inventeur: Fallet, Daniel, F-60510 La Neuville en Hez (FR)
(74) Mandataire: Arbousse-Bastide, Jean-Claude Philippe

(56) Documents cités:
- EP-A- 0 144 031
- DE-A- 3 239 262

## Description

La présente invention concerne un dispositif perfectionné de débourrage de noyaux de coulée de pièces de fonderie.

Elle s'applique en général au débourrage de noyaux de sable dans des pièces de fonderie creuses, et plus particulièrement dans des culasses ou dans des collecteurs pour moteurs à combustion interne.

Les parties creuses d'une pièce de fonderie sont habituellement moulées autour de noyaux de sable de formes complémentaires à celles des parties creuses.

L'élimination des noyaux de coulée, après moulage d'une pièce de fonderie, est d'autant plus difficile à réaliser que cette pièce de fonderie a une forme complexe.

I1 est connu d'éliminer les noyaux de coulée dans une pièce de fonderie de forme complexe, telle qu'une culasse de moteur, en soumettant cette pièce à un martelage, afin de décrocher les noyaux de sable, puis à des vibrations, afin de désagréger les noyaux de sable et évacuer les fragments de noyaux par gravité.

I1 existe dans l'état de la technique différents types de dispositifs de débourrage permettant de faire vibrer une pièce de fonderie afin de désagréger les noyaux de coulée. Cependant, les dispositifs proposés soit sont complexes et fragiles, soit ne donnent pas entière satisfaction et laissent subsister des fragments de noyaux collés sur les pièces de fonderie.

EP-A-0 144 031 décrit un dispositif de débourrage de noyaux de coulée de pièces de fonderie, du type comprenant un châssis rigide accroché sur un support fixe, au moins un dispositif de serrage d'une pièce à débourrer porté par le châssis et deux moteurs à balourd fixés sur ce châssis et destinés, en fonctionnement, à faire osciller le châssis.

L'invention a pour but de proposer un dispositif de débourrage simple et efficace, permettant d'obtenir une élimination complète des noyaux de coulée, même dans le cas d'une pièce de fonderie de forme complexe telle qu'une culasse de moteur à combustion interne.

A cet effet l'invention a pour objet un dispositif de débourrage du type précité, caractérisé en ce que le châssis a un axe de symétrie vertical formant un axe virtuel d'oscillation du châssis, défini par l'intersection des plans médians verticaux longitudinal et transversal du châssis, ce châssis étant accroché sur le support par des moyens de liaison déformables élastiquement, le dispositif de débourrage comprenant deux dispositifs de serrage de pièces à débourrer portés par deux extrémités opposées du châssis en étant alignés dans le plan longitudinal médian, les deux moteurs étant fixés sur deux côtés opposés du châssis et ayant des axes de rotation parallèles à l'axe de symétrie du châssis et alignés avec cet axe de symétrie dans le plan transversal médian, les moteurs pouvant ainsi faire osciller le châssis autour de son axe virtuel de manière que le centre de gravité de chaque pièce à débourrer décrive une trajectoire sensiblement horizontale et ellipsoïdale.

Suivant d'autres caractéristiques de l 'invention:
- les moyens reliant le châssis au support comprennent quatre articulations cylindriques d'axes verticaux, déformables élastiquement transversalement, disposées symétriquement deux à deux par rapport aux plans médians verticaux longitudinal et transversal ;
- chaque dispositif de serrage comprend une mâchoire fixe et une mâchoire mobile délimitant des faces verticales de serrage en vis-à-vis entre lesquelles peut être maintenue une pièce à débourrer ;
- la mâchoire mobile est portée par au moins un vérin pneumatique à chambre ;
- les mâchoires fixes, respectivement les mâchoires mobiles, des deux dispositifs de serrage sont montées en opposition l'une de l'autre par rapport au plan vertical longitudinal médian ;
- la partie médiane du châssis sur laquelle sont fixés les moteurs est plus étroite que les parties d'extrémité du châssis portant les dispositifs de serrage;
- le châssis est muni d'une ossature comportant des plaques horizontales reliées entre elles par des âmes longitudinales verticales ;
- chaque dispositif de serrage comprend deux plaques verticales d'extrémité symétriques par rapport au plan longitudinal médian, fixées sur les bords opposés de découpes rectangulaires ménagées dans les extrémités correspondantes des plaques horizontales de l'ossature, une première plaque d'extrémité formant la mâchoire fixe du dispositif de serrage, la seconde plaque d'extrémité formant un support pour une extrémité fixe du vérin pneumatique, le dispositif de serrage comportant en outre une troisième plaque parallèle à la mâchoire fixe, portée par l'extrémité mobile du vérin pneumatique, formant la mâchoire mobile du dispositif de serrage ;
- les mâchoires fixes des dispositifs de serrage comprennent des orifices de passage pour des moyens de martelage des pièces maintenues dans les dispositifs de serrage.

Un exemple de réalisation de l'invention sera décrit ci-dessous en se référant aux dessins annexés dans lesquels :
- la figure 1 est une vue en perspective d'un dispositif de débourrage selon l'invention ;
- la figure 2 est une vue de dessus du dispositif de débourrage de la figure 1 ;
- la figure 3 est une demie vue en coupe selon la ligne 3-3 de la figure 2, à échelle agrandie.

On a représenté aux figures 1 à 3 un dispositif selon l'invention, désigné par la référence générale 10, pour le débourrage de noyaux de pièces de fonderie, telles que des culasses pour moteurs à combustion interne.

Le dispositif 10 est destiné à débourrer deux pièces de fonderie à la fois dont une seule est représentée à la figure 2 pour des raisons de clarté. La pièce de fonderie représentée sur cette figure est une culasse de moteur P munie de masselottes de coulée m.

De préférence, le dispositif de débourrage 10 est placé dans un caisson 11 anti-bruit muni d'ouvertures d'accès obturables, tel que représenté sur la figure 1.

Le dispositif 10 comporte un châssis rigide 12, de forme générale allongée, ayant un axe de symétrie vertical X formant un axe virtuel d'oscillation du châssis, comme cela sera décrit plus en détail ultérieurement, défini par l'intersection des plans médians verticaux longitudinal L et transversal T du châssis, ces plans étant représentés en trait mixte sur la figure 2.

Le châssis 12 est accroché sur un support fixe 14 au moyen de quatre articulations cylindriques 16, de type connu, d'axes verticaux, déformables élastiquement transversalement, disposées symétriquement deux à deux par rapport aux plans médians verticaux longitudinal L et transversal T.

Le châssis 12 est muni d'une ossature comportant trois plaques horizontales 18 superposées, de formes générales identiques, reliées entre elles par deux âmes verticales longitudinales 20 soudées sur les plaques horizontales 18, une seule âme 20 étant représentée sur la figure 3.

La largeur des plaques horizontales 18 est plus faible dans leur partie médiane que dans leurs parties d'extrémités, ces dernières parties comportant des découpes rectangulaires 22 ouvertes à l'opposée de l'axe de symétrie X.

Le dispositif de débourrage 10 comprend en outre deux dispositifs 24 de serrage de pièces à débourrer portés par deux extrémités du châssis 12 en étant alignés dans le plan longitudinal médian L, et deux moteurs 26 à balourd, de type connu, fixés de façon classique sur les deux côtés opposés du châssis délimités par les parties médianes étroites des plaques horizontales 18. Les axes de rotation R de ces moteurs 26 sont parallèles à l'axe de symétrie X du châssis 12 et alignés avec cet axe de symétrie dans le plan transversal médian T.

Chaque dispositif de serrage 24 est agencé entre deux plaques verticales d'extrémité 28,30, symétriques par rapport au plan longitudinal médian L, fixées sur les bords opposés des découpes 22. Une première plaque d'extrémité 28 forme une mâchoire fixe de serrage et une seconde plaque d'extrémité 30 forme un support pour au moins un vérin pneumatique à chambre 32, de type connu, par exemple commercialisé sous le nom "PNEURIDE" par la société PARKER. Le vérin pneumatique 32 est muni d'une extrémité fixe accrochée sur le support 30 et d'une extrémité mobile portant une plaque 34 parallèle aux deux plaques d'extrémité 28,30, formant une mâchoire mobile de serrage.

Les mâchoires 28,34 délimitent donc des faces verticales de serrage en vis-à-vis entre lesquelles est maintenue une pièce à débourrer P.

De manière à équilibrer le châssis 12 autour de son axe de symétrie, les mâchoires fixes 28, respectivement les mâchoires mobiles 34, des deux dispositifs de serrage 24 sont montées en opposition l'une de l'autre par rapport au plan longitudinal médian L.

Dans l'exemple représenté sur les figures, chaque dispositif de serrage 24 comporte deux vérins pneumatiques à chambre 32 portant la mâchoire mobile 34, alignés verticalement. Le nombre de vérins pneumatiques utilisés dans un dispositif de serrage dépend du poids de la pièce à débourrer.

Des grilles horizontales 36 sont disposées entre l'extrémité inférieure des plaques d'extrémité 28,30 des dispositifs de serrage. Ces grilles 36 forment des supports facilitant la mise en place et le retrait des pièces à débourrer et permettent l'écoulement par gravité des fragments de noyaux de coulée qui se décrochent de ces pièces.

En se référant à la figure 1, on voit que la mâchoire fixe 28 d'un dispositif de serrage est ajourée par des orifices 38 délimitant des passages pour des moyens connus de martelage de la pièce de fonderie P. Ces moyens de martelage comprennent par exemple un marteau pneumatique 40, tel que représenté sur la figure 2, destiné à frapper une partie de la pièce à débourrer disposée au droit des orifices 38, cette partie étant constituée par exemple par les masselottes de coulée m solidaires de la pièce de fonderie.

En variante, une plaque peut être intercalée entre les masselottes m et le marteau 40, notamment lorsque ces masselottes sont relativement fragiles.

Le fonctionnement du dispositif de débourrage représenté sur les figures est très simple.

Tout d'abord, on serre chacune des pièces à débourrer P entre les mâchoires 28,34 des dispositifs de serrage 24 correspondants en alimentant en air comprimé les vérins pneumatiques 32.

Puis, les moteurs à balourd 26 étant arrêtés, on martèle chaque pièce P au moyen du marteau pneumatique 40,selon un procédé connu.

Après l'opération de martelage, on met en marche les moteurs à balourd 26 de manière qu'ils tournent dans des sens identiques indiqués par des flèches sur la figure 2.

La rotation des moteurs 26 a pour effet de faire osciller le châssis 12 autour de son axe virtuel X, en déformant élastiquement les articulations 16 sensiblement dans un plan horizontal, de manière que le centre de gravité de chaque pièce à débourrer P oscille en décrivant une trajectoire sensiblement horizontale et ellipsoïdale, de grand axe transversal par rapport au châssis 12.

Les oscillations ont pour effet de désagréger complètement les noyaux de coulée sans qu'aucun fragment ne subsiste dans les creux des pièces de fonderie.

De préférence, la puissance des moteurs à balourd 26 est adaptée pour que l'amplitude des oscillations des pièces à débourrer, mesurée suivant le grand axe de la trajectoire ellipsoïdale soit comprise entre 12 et 16 mm environ.

Dans l'exemple décrit, chaque moteur à balourd a une puissance de 5 kW environ, et chaque vérin pneumatique est alimenté en air comprimé ayant une pression de 2 à 5 bars environ, de manière à pouvoir débourrer des pièces de fonderie de poids variables.

L'amplitude des oscillations du centre de gravité des pièces à débourrer, mesurée suivant le grand axe de la trajectoire ellipsoïdale, est d'environ 14 mm, c'est-à-dire 7 mm de part et d'autre de la position de repos du centre de gravité, ceci pour une fréquence de 1.500 oscillations/mn, c'est-à-dire 1.500 alternances/mn autour de la position de repos du centre de gravité.

Bien entendu, l'amplitude et la fréquence des oscillations des pièces à débourrer peuvent varier en fonction du réglage des moteurs à balourd. Par ailleurs, la puissance de ces moteurs est choisie en fonction du poids des pièces à débourrer.

L'invention comporte de nombreux avantages.

Le dispositif selon l'invention permet de débourrer deux pièces de fonderie à la fois en soumettant celles-ci à des vibrations transmises par le châssis qui les porte, sans utiliser les moyens de transmission classiques à bielles et manivelles qui sont complexes et fragiles. De ce fait, le dispositif de débourrage selon l'invention est très robuste et fiable.

Les vibrations produites par le dispositif de débourrage selon l'invention ont des amplitudes et des fréquences supérieures à celles obtenues dans les dispositifs classiques, permettant de désagréger complètement les noyaux de coulée sans laisser subsister aucun fragment à l'intérieur des pièces de fonderie.

## Revendications

1. Dispositif de débourrage de noyaux de coulée de pièces de fonderie, du type comprenant un châssis rigide (12) accroché sur un support fixe (14), au moins un dispositif (24) de serrage d'une pièce à débourrer porté par le châssis (12) et deux moteurs à balourd fixés sur ce châssis (12) et destinés, en fonctionnement, à faire osciller le châssis (12), **caractérisé en ce que** le châssis (12) a un axe de symétrie vertical (X) formant un axe virtuel d'oscillation du châssis, défini par l'intersection des plans médians verticaux longitudinal (L) et transversal (T) du châssis, ce châssis (12) étant accroché sur le support (14) par des moyens de liaison (16) déformables élastiquement, le dispositif de débourrage comprenant deux dispositifs (24) de serrage de pièces à débourrer portés par deux extrémités opposées du châssis (12) en étant alignés dans le plan longitudinal médian (L), les deux moteurs (26) étant fixés sur deux côtés opposés du châssis (12) et ayant des axes de rotation (R) parallèles à l'axe de symétrie (X) du châssis (12) et alignés avec cet axe de symétrie dans le plan transversal médian (T), les moteurs (26) pouvant ainsi faire osciller le châssis (12) autour de son axe virtuel (X) de manière que le centre de gravité de chaque pièce à débourrer décrive une trajectoire sensiblement horizontale et ellipsoïdale.

2. Dispositif selon la revendication 1, caractérisé en ce que les moyens reliant le châssis (12) au support (14) comprennent quatre articulations cylindriques (16) d'axes verticaux, déformables élastiquement transversalement, disposées symétriquement deux à deux par rapport aux plans médians verticaux longitudinal (L) et transversal (T).

3. Dispositif selon la revendication 1 ou 2, caractérisé en ce que chaque dispositif de serrage (24) comprend une mâchoire fixe (28) et une mâchoire mobile (34) délimitant des faces verticales de serrage en vis-à-vis entre lesquelles peut être maintenue une pièce à débourrer.

4. Dispositif selon la revendication 3, caractérisé en ce que la mâchoire mobile (34) est portée par au moins un vérin pneumatique à chambre (32).

5. Dispositif selon la revendication 3 ou 4, caractérisé en ce que les mâchoires fixes (28), respectivement les mâchoires mobiles (34), des deux dispositifs de serrage (24) sont montées en opposition l'une de l'autre par rapport au plan vertical longitudinal médian (L).

6. Dispositif selon l'une quelconque des revendications 1 à 5, caractérisé en ce que la partie médiane du châssis (12) sur laquelle sont fixés les moteurs (26) est plus étroite que les parties d'extrémité du châssis (12) portant les dispositifs de serrage (24).

7. Dispositif selon l'une quelconque des revendications 1 à 6, caractérisé en ce que le châssis (12) est muni d'une ossature comportant des plaques horizontales (18) reliées entre elles par des âmes longitudinales verticales (20).

8. Dispositif selon les revendications 3 et 7 prises ensemble, caractérisé en ce que chaque dispositif de serrage (24) comprend deux plaques verticales d'extrémité (28,30) symétriques par rapport au plan longitudinal médian (L), fixées sur les bords opposés de découpes rectangulaires (22) ménagées dans les extrémités correspondantes des plaques horizontales de l'ossature, une première plaque d'extrémité (28) formant la mâchoire fixe du dispositif de serrage, la seconde plaque d'extrémité (30) formant un support pour une extrémité fixe du vérin pneumatique (32), le dispositif de serrage (24) comportant en outre une troisième plaque (34) parallèle à la mâchoire fixe (28), portée par l'extrémité mobile du vérin pneumatique (32), formant la mâchoire mobile du dispositif de serrage (24).

9. Dispositif selon l'une quelconque des revendications 3 à 8, caractérisé en ce que les mâchoires fixes (28) des dispositifs de serrage (24) comprennent des orifices (38) de passage pour des moyens (40) de martelage des pièces maintenues dans les dispositifs de serrage.

## Claims

1. Device for decoring smelting cores of foundry elements of the type including a rigid chassis (12) hooked onto a fixed support (14), at least one device (24) for gripping an element to be decored borne by the chassis (12), and two imbalanced motors secured to said chassis (12) and intended during operation to make the chassis (12) oscillate, characterised in that the chassis (12) has a vertical axis of symmetry (X) forming a virtual oscillation axis of the chassis defined by the intersection of longitudinal (L) and transversal (T) vertical median planes of the chassis, this chassis (12) being hooked onto the support (14) by elastically deformable linking means (16), the decoring device including two devices for gripping elements to be decored borne by two opposing extremities of the chassis (12) by being aligned inside the median longitudinal plane (L), the two motors (26) being secured to two opposite sides of the chassis (12) and having spin axes Ⓡ parallel to the axis of symmetry (X) of the chassis (12) and aligned with said axis of symmetry inside the median transversal plane (T), the motors (26) thus being able to make the chassis (12) oscillate around its virtual axis (X) so that the centre of gravity of each element to be decored describes an approximately ellipsoidal and horizontal trajectory

2. Device according to claim 1, characterised in that the means connecting the chassis (12) to the support (14) include four cylindrical joints (16) with vertical axes able to deform elastically transversally and disposed symmetrically two by two with respect to the longitudinal (L) and transversal (T) vertical median planes.

3. Device according to claim 1 or 2, characterised in that each gripping device (24) includes a fixed jaw (28) and a mobile jaw (34) delimiting opposing vertical gripping faces between which an element to be decored can be maintained.

4. Device according to claim 3, characterised in that the mobile jaw (34) is borne by at least one chamber thrustor (32).

5. Device according to claim 3 or 4, characterised in that the fixed jaws (28) and the mobile jaws (34) respectively of the two gripping devices (24) are mounted opposite each other with respect to the median longitudinal vertical plane (L).

6. Device according to one of claims 1 to 5, characterised in that the median portion of the chassis (12) to which the motors (26) are secured is narrower than the extremity portions of the chassis (12) bearing the gripping devices (24).

7. Device according to one of claims 1 to 5, characterised in that the chassis (12) is fitted with a frame comprising horizontal plates (18) interconnected by vertical longitudinal cores (20).

8. Device according to claims 3 and 7 taken together, characterised in that each gripping device (24) includes two vertical extremity plates (28, 30) symmetrical with respect to the median longitudinal plane (L) and secured to the opposing edges with rectangular cuts (22) made in the corresponding extremities of the horizontal plates of the frame, a first extremity plate (28) forming the fixed jaw of the gripping device, the second extremity plate (30) forming a support for a fixed extremity of the thrustor (32), the gripping device (24) further comprising a third plate (34) parallel to the fixed jaw (28) borne by the mobile extremity of the thrustor (32) forming the mobile jaw of the gripping device (24).

9. Device according to one of claims 3 to 8, characterised in that the fixed jaws (28) of the gripping devices (24) include passage openings (38) for means (40) for hammer-forging the elements kept in the gripping devices.

## Patentansprüche

1. Vorrichtung zum Kern-Ausstoßen von Gießkernen von Gußstücken, der Art, die einen auf eines festen Unterlage (14) befestigten festen Rahmen (12) umfaßt, wenigstens eine von dem Rahmen (12) getragene Vorrichtung (24) zum Einspannen eines auszustoßenden Stückes und zwei auf diesem Rahmen (12) befestigte Unbalanz-Motoren, die dazu bestimmt sind, den Rahmen (12) bei Betrieb hin- und herpendeln zu lassen, dadurch gekennzeichnet, daß der Rahmen (12) eine vertikale (X) Symmetrieachse aufweist, die eine virtuelle, durch den Schnittpunkt der vertikalen mittleren Ebenen in Längsrichtung (L) und in Querrichtung (T) des Rahmens realisierte Pendelachse des Rahmens bildet, wobei dieser Rahmen (12) mittels elastisch verformbarer Verbindungsmittel (16) an der Unterlage (14) befestigt ist, wobei das Kern-Ausstoßen zwei von zwei dem Rahmen (12) gegenüberliegenden Endstücken getragenen, in Längsrichtung der mittleren Ebene (L) angeordneten Vorrichtungen (24) zum Einspannen von auszustoßenden Stücken umfaßt, wobei die zwei Motoren (26) auf den zwei dem Rahmen (12) gegenüberliegenden Seiten befestigt sind und zur Symmetrieachse (X) des Rahmens (12) parallele Umdrehungsachsen (R) aufweisen und mit dieser Symmetrieachse in der mittleren (T) Ebene in Querrichtung angeordnet sind, wobei die Motoren (26) somit den Rahmen (12) um seine virtuelle (X) Achse derart zum Hin- und Herpendeln bringen können, daß der Schwerpunkt jedes auszustoßenden Stücks eine deutlich horizontale und ellipsenförmige Bahn beschreibt.

2. Vorrichtung gemäß Anspruch 1, dadurch gekennzeichnet, daß die den Rahmen (12) mit der Unterlage (14) verbindenden Mittel vier zylindrische (16) Gelenke mit vertikalen, in Querrichtung elastisch verformbaren Achsen umfassen, die paarweise zu den in Längsrichtung (L) und in Querrichtung (T) verlaufenden vertikalen mittleren Ebenen symmetrisch angeordnet sind.

3. Vorrichtung gemäß Anspruch 1 oder 2 dadurch gekennzeichnet, daß jede Vorrichtung zum Einspannen (24) eine feste (28) Klemmbacke und eine mobile (34) Klemmbacke umfaßt, die die vertikalen gegenüberliegenden Einspannungsflächen, zwischen denen ein auszustoßendes Stück festgehalten werden kann, begrenzt.

4. Vorrichtung gemaß Anspruch 3, dadurch gekennzeichnet, daß die mobile (34) Klemmbacke mindestens von einem mit einem pneumatischen Kammerzylinder (32) getragen wird.

5. Vorrichtung gemäß Anspruch 3 oder 4, dadurch gekennzeichnet, daß die festen (28) Klemmbacken, bzw. die mobilen (34) Klemmbacken der zwei Vorrichtungen zum Einspannen (24) im Verhältnis zur mittleren vertikalen Ebene in Längsrichtung (L) gegeneinander angebracht sind.

6. Vorrichtung gemäß einem der Ansprüche 1 bis 5, dadurch gekennzeichnet, daß der mittlere Teil des Rahmens (12), auf dem die Motoren (26) befestigt sind, enger ist als die die Vorrichtungen zum Einspannen (24) tragenden Endstücke des Rahmens (12).

7. Vorrichtung gemäß einem der Ansprüche 1 bis 5, dadurch gekennzeichnet, daß der Rahmen (12) mit einer horizontalen, untereinander durch vertikale (20) Kerne in Längsrichtung verlaufenden Platten (18) umfassenden Tragkonstruktion versehen ist.

8. Vorrichtung gemäß aller Ansprüche 3 bis 7 gemeinsam, dadurch gekennzeichnet, daß jede Vorrichtung zum Einspannen (24) zwei vertikale Endplatten (28, 30) umfaßt, die im Verhältnis zur mittleren Ebene in Längsrichtung (L) symmetrisch verlaufen, auf den gegenüberliegenden rechteckigen (22), in den entsprechenden Enden der horizontalen Platten der Tragkonstruktion angeordneten Zuschneidrändern angeordnet sind, wobei eine erste Endplatte (28) die feste Klemmbacke der Vorrichtung zum Einspannen bildet, die zweite Endplatte (30) eine Unterlage für ein festes Endstück des pneumatischen (32) Zylinders bildet, wobei die Vorrichtung zum Einspannen (24) außerdem eine dritte (24) parallele Platte mit fester (28) Klemmbacke umfaßt, die von dem mobilen Endstück des pneumatischen (32) Zylinders getragen wird, die die mobile Klemmbacke der Vorrichtung zum Einspannen (24) bildet.

9. Vorrichtung gemäß einem der Ansprüche 3 bis 8, dadurch gekennzeichnet, daß die festen (28) Klemmbacken der Vorrichtungen zum Einspannen (24) Durchgangsöffnungen (28) für Mittel (40) zum Hämmern der in den Vorrichtungen zum Einspannungen festgehaltenen Stücke umfassen.
